# EUROPÄISCHE PATENTSCHRIFT

(11) **EP 1 730 373 B1**
(45) Veröffentlichungstag und Bekanntmachung des Hinweises auf die Patenterteilung: **09.05.2012**
(21) Anmeldenummer: 05715079.9
(22) Anmeldetag: 03.03.2005
(51) Int. Cl.: E05F 11/38, E05F 11/48

(54) **BEFESTIGUNGSSYSTEM**
FIXING SYSTEM
DISPOSITIF DE FIXATION

(30) Priorität: 12.03.2004 DE 202004004043 U
(43) Veröffentlichungstag der Anmeldung: 13.12.2006
(73) Patentinhaber: Brose Fahrzeugteile GmbH & Co. KG, Coburg, 96450 Coburg (DE)
(72) Erfinder: FASSBENDER, Frank, 96450 Coburg (DE)
(74) Vertreter: Ninnemann, Detlef
(86) Internationale Anmeldenummer: PCT/DE2005/000414
(87) Internationale Veröffentlichungsnummer: WO 2005/088049

(56) Entgegenhaltungen:
- EP-A- 1 479 865
- DE-A1- 3 327 295
- DE-A1- 10 239 447

## Beschreibung

Die Erfindung betrifft ein Befestigungssystem mit einem Verstellkrafteinleitungselement und einem Befestigungsmittel nach dem Oberbegriff des Anspruchs 1 und einen Fensterheber mit den Merkmalen des Anspruchs 24.

Zur Bewegung einer Fensterscheibe eines Kraftfahrzeuges zwischen einer geschlossenen und einer geöffneten Position sind verschiedene Arten von Fensterhebern vorgeschlagen und in der Praxis verwendet worden. Üblicherweise wird die Öffnungs- und Schließbewegung der Fensterscheibe entlang einer Führungsbahn oder -schiene geführt. Insbesondere bei Kraftfahrzeugen finden solche bahngesteuerten Fensterheber Verwendung. Dabei befinden sich sowohl die Führungsbahnen als auch zumindest Teile der Fensterscheibe innerhalb einer Kraftfahrzeugtür oder eines Karosserieteiles.

Um die Fensterscheibe bei ihrer Öffnungs- bzw. Schließbewegung entlang der Führungsschiene führen zu können, ist die Fensterscheibe entweder direkt oder über eine Trägerplatte mit Befestigungsmitteln in Form eines Stufenbolzens verbunden, der wiederum mit Gleitern verbunden ist, die sich entlang der Führungsbahn bewegen. Meistens werden an einer beweglichen Fensterscheibe über Stufenbolzen mehrere Gleiter angebracht, von denen jeder in einer eigenen Führungsbahn verläuft.

Durch einen Fensterhebermechanismus wird über ein Krafteinleitungsmittel wie beispielsweise ein Seilzug eine Kraft auf die Fensterscheibe ausgeübt, um eine Bewegung der Fensterscheibe zu bewirken. Es ist bekannt, zur Verstellkrafteinleitung ein Verstellkrafteinleitungselement wie z. B. eine Kassette zusammen mit dem Gleiter auf den Stufenbolzen zu schrauben, der an der Trägerplatte der Fensterscheibe angebracht ist. An die Kassette wird der Seilzug des Fensterhebermechanismus angebracht. Gleiter mit Kassette zusammengenommen bilden einen Mitnehmer. Die Form der Kassette kann je nach Gleitertyp sehr unterschiedlich und komplex ausgebildet sein und Rundungen, Flächen und Ecken aufweisen. Die zum Öffnen bzw. Schließen der Fensterscheibe benötigte Kraft wird also über den Seilzug an den Mitnehmer übertragen, dann an den damit befestigten Stufenbolzen, und von hier über die Trägerplatte an die Fensterscheibe.

Die Öffnungs- bzw. Schließbewegung einer Fensterscheibe in einem Kraftfahrzeug erfolgt üblicherweise nicht geradlinig, sondern kann beliebig komplex ausgestaltet sein. So ist ein gleichmäßiges Absenken der Fensterscheibe beim Öffnen ungünstig, wenn die Oberkante der Fensterscheibe beispielsweise nicht geradlinig sondern schief ausgebildet ist oder im Karosserieteil nicht ausreichend Platz zur Aufnahme der Fensterscheibe vorhanden ist, so dass die Scheibe zum Verstauen gedreht werden muss. Zudem werden beispielsweise Krümmungen der Fensterscheibe bzw. des Karosserieteils ausgeglichen, in das die Fensterscheibe beim Öffnen hineinbewegt wird. Um die Fensterscheibe durch diese komplexe Dreh- und Schiebebewegung zu führen, ist auch die Führungsbahn für den Gleiter sehr komplex ausgebildet und genau auf die Öffnungs- und Schließbewegung abgestimmt. Der oder die Gleiter werden beim Bewegen der Fensterscheibe entlang einer möglicherweise in alle drei Raumrichtungen ausgebildeten Bewegung durch die Führungsbahn geführt.

Zur Befestigung eines an der Fensterscheibe angebrachten Stufenbolzens mit einem solchen Mitnehmer sind aus dem Stand der Technik verschiedene Möglichkeiten bekannt.

In der DE 34 45 000 A1 wird ein mehrteiliger, ineinander steckbarer Mitnehmer aus einer Kassette zur Verstellkrafteinleitung und zwei Gleiterteilen beschrieben. Vor einem Zusammensetzen des Mitnehmers wird ein Verbindungsstift von innen nach außen durch eine Öffnung eines äußeren Gleiterteils gesteckt und außerhalb des Gleiterteils mit einem Träger einer Fensterscheibe verschraubt. Ein verbreiterter Kopf des Verbindungsstiftes befindet sich dabei innerhalb des Mitnehmers. Durch das Einschieben der Kassette und zwischen die beiden Gleiterteile wird der Verbindungsstift fixiert, indem ein Herausführen des Verbindungsstiftes durch das innere Gleiterteil blockiert wird. In die Kassette werden Seilnippel eines Seilzuges zur Einleitung von Verstellkräften eingehängt.

Durch die komplexe Bewegung und Verdrehung des Gleiters besteht die Gefahr , dass der Gleiter an einer Führungsbahn verkantet. Deswegen ist es aus der DE 202 12 774 U1 bekannt, den Gleiter mehrteilig als Gleiterpaket auszubilden, zwischen dessen einzelnen Gleiterschalen Tellerfedern für ein Toleranzspiel in alle Raumrichtungen sorgen, so dass der Gleiter der Führung durch die Führungsbahnen gleitend folgen kann. Die komplexe Bewegung des Gleiters wird auch die daran befestigte Kassette, also das Verstellkrafteinleitungselement mitbewegt und beansprucht.

Ein aus der DE 102 39 447 A1, die die Merkmale des Oberbegriffs des Anspruchs 1 offenbart, bekannter Bahnfensterheber weist eine Grundplatte mit wenigstens einer profilierten langlochförmigen Führungsbahn und ein Gleitelement auf, das aus einem inneren und einem äußeren Gleitstück besteht, welche die Führungsbahn zwischen sich einschließen und das Gleitelement entlang der Führungsbahn führen. Das innere und äußere Gleitstück weisen je eine Öffnung auf, die von einem Bolzen durchgriffen werden, der das innere und äußere Gleitstück relativ zueinander fixiert und das Gleitelement mit einem Scheibenhalter zur Befestigung an einer Fensterscheibe verbindet. Zur axialen Abstützung der Gleitstücke weist der Bolzen an seinen äußeren Enden Unterlegscheiben und Federelemente auf.

Aus der nicht vorveröffentlichten EP 1 479 865 A1 ist ein Fensterhebermechanismus mit einer Führungsbahn, einem Gleiter und einem zwischen der Führungsbahn und dem Gleiter wirkenden Spielausgleichselement bekannt. Das Spielausgleichselement ist zwischen einem Scheibenträger und der Führungsbahn angeordnet und kann beispielsweise durch eine Schraubenfeder ausgebildet sein, die konzentrisch zu einem den Gleiter und den Scheibenträger verbindenden, die Führungsbahn durchgreifenden Bolzen angeordnet ist.

Der Erfindung liegt die Aufgabe zugrunde, eine verbesserte Befestigungsmöglichkeit eines Verstellkrafteinleitungselements an einem Befestigungsmittel bereitzustellen.

Diese Aufgabe wird erfindungsgemäß durch ein Befestigungssystem mit den Merkmalen des Anspruchs 1 gelöst.

Danach besteht das Befestigungssystem aus einem Befestigungsmittel zur Befestigung einer Fensterscheibe eines Kraftfahrzeugs, an dem ein Gleiter und ein Verstellkrafteinleitungselement angebracht ist. Das Befestigungsmittel ist entweder indirekt über eine Trägerplatte mit der Fensterscheibe verbunden, oder auch direkt an der Fensterscheibe angebracht. In einer Betriebsposition besteht zwischen dem Befestigungsmittel und dem Verstellkrafteinleitungselement eine Wirkverbindung zur Übertragung von Verstellkräften. Das Befestigungssystem weist ein Reduktionsmittel zur Reduktion eines direkten Kraftübertrages vom Gleiter auf das Verstellkrafteinleitungselement auf.

Durch das Reduktionsmittel wird die Übertragung von Führungskräften, die auf den Gleiter beispielsweise durch Führungsbahnen einwirken, auf das Verstellkrafteinleitungselement reduziert. Grundsätzlich ist zwischen Verstellkräften, die über das Verstellkrafteinleitungselement auf die Fensterscheibe übertragen werden sollen, und Führungskräften zu unterscheiden, die die Bewegung der Fensterscheibe führen und meistens im Wesentlichen senkrecht zu den Verstellkräften wirken. Der Gleiter ist geführt bewegbar und dient zur Einleitung der Führungskräfte.

Die Betriebsposition ist dadurch gekennzeichnet, dass das Befestigungssystem einsatzbereit ist und zwischen dem Befestigungsmittel und dem Verstellkrafteinieltungselement eine Wirkverbindung zur Übertragung von Verstellkräften besteht. Im Gegensatz zur Betriebsposition ist das Befestigungssystem in einer Vormontageposition noch nicht vollständig installiert und dadurch noch nicht funktionsbereit.

Durch die Reduktion des Kraftübertrages vom Gleiter, der in mehrere Raumrichtungen Bewegungstoleranzen aufweist, um komplexen Bewegungsbahnen folgen zu können, auf das Verstellkrafteinleitungselement wird die Belastung der Verbindung zwischen Befestigungselement und Verstellkrafteinleitungselement reduziert. Dadurch können sogar die Stabilitäts- und Toleranzanforderungen an die Verbindung zwischen Befestigungselement und Verstellkrafteinleitungselement gesenkt werden.

Das Reduktionsmittelleitet in der Betriebsposition eine direkt vom Gleiter in Richtung zum Verstellkrafteinleitungselement wirkende Kraft in das Befestigungsmittel ein.

Dafür ist das Reduktionsmittel am Befestigungsmittel angebracht und in der Betriebsposition zwischen dem Gleiter und dem Verstellkrafteinteitungselement angeordnet. Durch die Anordnung zwischen Gleiter und Verstellkrafteinleitungselement wird die direkte Verbindungslinie und somit die direkte Krafübertragungslinie unterbrochen.

Ist das Befestigungsmittel zur Herstellung der kraftschlüssigen Verbindung entlang einer Steckachse in eine Einführöffnung des Verstellkrafteinleitungselementes einführbar, so stellt das Reduktionsmittel vorteilhaft ein Kraftentkopplung zwischen Gleiter und Verstellkrafteinleitungselement in Steckrichtung des Befestigungsmittels bereit. Dies ist dadurch realisiert, dass das Reduktionsmittel als Bund oder Klemmring am Befestigungsmittel angeordnet ist.

Besonders vorteilhaft verhindert das Reduktionsmittel in der Betriebsposition einen direkten Kraftübertrag vom Gleiter auf das Verstellkrafteinleitungselement vollständig. Ein direkter Kraftübertrag vom Gleiter auf das Verstelkrafteinleitungselement ist dadurch unmöglich, nur ein indirekter Kraftübertrag über das Befestigungsmittel bleibt möglich, an dem sowohl Verstellkrafteinleitungselement als auch Gleiter angebracht sind.

Der Gleiter und Verstellkrafteinleitungselement können direkt auf das Befestigungsmittel aufgesteckt sein und sind vorzugsweise um das Befestigungsmittel drehbar gelagert ausgebildet, um sich den auf sie einwirkenden Kräften durch ihre Lage retativ zu Führungsschienen und zueinander optimal anzupassen.

Dabei ist es besonders vorteilhaft, wenn Teile des Gleiters zumindest in zwei Ebenen drehbar am Befestigungsmittel gelagert sind, um dem komplexen Verlauf der Öffnungs-und Schließbewegung der Fensterscheibe folgen zu können.

In einer Ausführungsform dient das Reduktionsmittel dem Verstellkrafteinleitungselement und / oder dem Gleiter in der Betriebsposition als Lagerung.

Das Verstellkrafteinleitungselement weist bevorzugt eine Einführöffnung, in die das Befestigungsmittel entlang einer Steckachse einführbar ist, und mindestens ein Rastmittel auf, mit dem das in die Einführöffnung des Verstellkrafteinleitungselementes eingeführte Befestigungsmittel in einer Betriebsposition fixierbar ist. In der Betriebsposition wird durch das Rastmittel eine Rastverbindung zwischen dem Befestigungsmittel und dem Verstellkrafteinleitungselement hergestellt.

Durch die Rastverbindung zwischen dem Befestigungsmittel und dem Verstellkrafteinleitungselement in der Betriebsposition sind auf das Verstellkrafteinleitungselement wirkende Zugkräfte über das Befestigungsmittel auf die Fensterscheibe übertragbar.

Vorteilhaft verhindert das Rastmittel in der Betriebsposition ein Herausführen des Befestigungsmittels aus der Einführöffnung des Verstellkrafteinleitungselements. Dadurch bleibt die kraftschlüssige Rastverbindung zwischen dem Befestigungsmittel und dem Verstellkrafteinleitungselement bestehen.

In einer besonders bevorzugten Ausführungsform weist das Rastmittel eine Rastnase zum Fixieren des Befestigungsmittels in dem Verstellkrafteinleitungselement und das Befestigungsmittel eine Rastnut mit einer Schulter auf, in die die Rastnase in der Betriebsposition eingreift. Durch diesen Eingriff wird das Herausführen des Befestigungsmittels aus der Einführöffnung des Verstellkrafteinleitungselementes durch einen Anschlag der Schulter an die Rastnase verhindert.

Vorzugsweise ist die Rastnut rotationssymmetrisch zur Steckachse ausgebildet, so dass eine Rotationsbewegung des Verstellkrafteinleitungselements gegenüber dem Befestigungsmittel auch in der Betriebsposition möglich ist. Die Rastverbindung reduziert in diesem Falle also nur Translationsbewegungen entlang der Steckachse des Befestigungsmittels. Die Rotationsbewegung der beiden Teile gegeneinander ermöglicht ein Bewegungsspiel, das insbesondere nötig ist, wenn eine Führungsbahn, entlang der das Verstellkrafteinleitungselement geführt wird, nicht geradlinig verläuft. Die Bewegung des Verstellkrafteinleitungselementes entlang der Führungsschiene verläuft mit besagtem Bewegungsspiel glatter als ohne.

Weist das Gleitmittel mehrere konzentrisch zur Steckachse des Befestigungsmittels ausgebildete Rastmittel auf, so wird die Rastverbindung gegen ein Lösen der Verbindung verstärkt. Die konzentrische Anordnung der Rastmittel um die Steckachse des Befestigungsmittels ermöglicht das Zustandekommen einer Rastverbindung gleichmäßig um das Befestigungsmittel herum. Würde die Rastverbindung nur an einer Stelle bestehen, so könnte das Befestigungsmittel gegebenenfalls in eine unerwünscht schräge Position zu dem Verstellkrafteinleitungselement versetzt werden. Ein Verziehen des Befestigungselementes in eine solche Schräglage wird durch eine gleichmäßige konzentrische Anordnung der Rastmittel reduziert.

In einer weiteren Ausführungsform weist das Verstellkrafteinleitungselement ein Lagermittel auf, das das Befestigungsmittel in der Betriebsposition so lagert, dass das Lagermittel Kippbewegungen des Verstellkrafteinleitungselements reduziert. Hierbei sind Kippbewegungen des Befestigungsmittels gegenüber dem Verstellkrafteinleitungselement gemeint. Dabei muss unterschieden werden, dass die Rotationsbewegung um die Steckachse des Befestigungsmittels nicht reduziert werden sollte, um oben erwähntes Bewegungsspiel zu bewahren. Lagermittel verhindern also vorzugsweise Kippbewegungen um die anderen beiden Rotationsachsen des Befestigungsmittels, reduzieren damit das fertigungsbedingte Toleranzspiel zwischen dem Befestigungsmittel und dem Verstellkrafteinleitungselement und verringert dadurch einen vorzeitigen Verschleiß insbesondere der Einführöffnung.

Ein solches Lagermittel kann beispielsweise mindestens eine Lagerrippe oder ein schraubenförmiges Lagermittel umfassen, das in der Betriebsposition an dem Befestigungsmittel anliegt.

Weiterhin kann das Verstellkrafteinleitungselement mehrere konzentrisch zur Steckachse des Befestigungsmittels ausgebildete Lagermittel aufweisen, wodurch das Befestigungsmittel gleichmäßiger und ausgewogener gelagert wird, da durch die mehrteilige Ausbildung der Lagermittel die bei Rotationsbewegungen auftretende Reibung auf mehrere Lagermittel verteilt wird.

Das Verstellkrafteinleitungselement kann sowohl mehrere Lagermittel als auch mehrere Rastmittel aufweisen, die konzentrisch und alternierend um die Steckachse des Befestigungsmittels angeordnet sind. Dies sorgt für ein ausgewogenes Zusammenspiel zwischen den Lagermitteln und den Rastmitteln.

Vorteilhaft bestehen das Verstellkrafteinleitungselement und das Rastmittel aus demselben Material und sind einteilig ausgebildet. So können beide beispielsweise aus Kunststoff bestehen. Das komplette Befestigungssystem benötigt somit keine zusätzlichen Teile zum Befestigen des Verstellkrafteinleitungselement an dem Befestigungsmittel.

Ist das Rastmittel unterhalb der Oberfläche und innerhalb der Einführöffnung des Verstellkrafteinleitungselements ausgebildet, so befindet sich das Rastmittel in einer besonders geschützten Position.

Durch eine Ausführung des Reduktionsmittels als ein Bund am Befestigungsmittel, der an mindestens einer Stelle einen weiteren Durchmesser als die Einführöffnung des Verstellkrafteinleitungselements aufweist, wird ein unerwünscht tiefes Einführen des Befestigungsmittels in das Verstellkrafteinleitungselement verhindert. Der Bund reduziert dabei die Bewegungsfreiheit entlang der Steckachse in Einführrichtung und hilft beim Fixieren in der Betriebsposition.

Das Verstellkrafteinleitungselement kann mit einer Vorrichtung zum Anbringen mindestens eines Seilzuges versehen werden, über die eine Kraft auf das Verstellkrafteinleitungselement übertragbar ist.

Weiterhin kann das Befestigungsmittel im Wesentlichen zylinderförmig mit einer Zylinderachse ausgebildet werden, so dass die Steckachse mit der Zylinderachse zusammenfällt. Dabei werden durch den Ausdruck "im Wesentlichen zylinderförmig" explizit Variationen des Durchmessers entlang der Zylinderachse eingeschlossen, wie sie etwa bei einem Stufenbolzen auftreten. Eine solche Form vereinfacht es, das erwünschte Rotationsbewegungsspiel zu ermöglichen.

Die Aufgabe wird außerdem durch einen Fensterheber mit den Merkmalen des Anspruchs 24 gelöst.

Ein solcher Fensterheber weist ein erfindungsgemäßes Befestigungssystem auf, wobei das Verstellkrafteinleitungselement zusammen mit einem am Befestigungselement angebrachten Gleiter einen Mitnehmer des bahngesteuerten Fensterhebermechanismus bereitstellt. Der Fensterheber weist eine Führungsbahn zum Steuern einer Verstellbewegung des auf der Führungsbahn angeordneten Gleiters und ein Krafteinleitungsmittel zum Übertragen einer Kraft eines Verstellantriebes des Fensterhebers auf das Verstellkrafteinleitungselement auf. Das Krafteinleitungsmittel kann dabei aus einem Seilzug, einem Bowdenzug oder einem formsteifen Kraftübertragungselement bestehen.

Die Erfindung wird nachfolgend unter Bezugnahme auf die Figuren der Zeichnungen an mehreren Ausführungsbeispielen näher erläutert. Es zeigen:
- Figur 1: eine Draufsicht auf eine Ausführungsform des erfindungsgemäßen Befestigungssystems entlang einer Steckachse entgegen der Einführrichtung;
- Figur 2: einen Längsschnitt durch das Befestigungssystem mit einem Verstellkrafteinleitungselement, einem Befestigungsmittel, einem Mitnehmer und einer Fensterscheibe in loser Formation;
- Figur 2a: eine Längsschnitt wie in Figur 2 mit einer Variante des Befestigungsmittels;
- Figur 3: das Befestigungssystem gemäß Figur 2 bei miteinander verbundenen Bauteilen;
- Figur 4: eine vergrößerte Darstellung der Rastverbindung zwischen dem Befestigungsmittel und dem Verstellkrafteinleitungselement des Befestigungsmittelkopfes aus den Figuren 2 und 3;
- Figur 5: eine Draufsicht auf ein Verstellkrafteinleitungselement eines Befestigungssystems mit daran angebrachten Seilzügen in einer Führungsschiene; und
- Figur 6: eine Draufsicht auf einen schematisch dargestellten Mitnehmer bestehend aus Gleiter und aufgesetzter Kassette mit umgebenden Fensterhebermechanismus.

Die Figur 6 zeigt in schematischer Darstellung einen Überblick über eine in einer Kraftfahrzeugtür angebrachte Vorrichtungen zum Bewegen und Führen einer Fensterscheibe. Drei Führungsschienen oder -bahnen 100, 100' und 100" dienen zur bahngesteuerten Bewegung einer nicht dargestellten Fensterscheibe. Die Führungsschienen 100, 100' und 100" sind jeweils zweiteilig ausgebildet und bestehen aus zwei im Wesentlichen parallel zueinander verlaufenden Einzelschienen, wodurch Führungsschienenzwischenräume 101, 101' und 101" gebildet werden.

Gleiter 102' und 102" sind in den Führungsschienenzwischenräumen 101' und 101" der Führungsschienen 100' und 100" so angebracht, dass sie nur entlang dieser Führungsschienen bewegbar sind. Ein dritter Gleiter im Führungsschienenzwischenraum 101 der Führungsschiene 100 ist durch eine Kassette 10 verdeckt, die auf dem in Figur 1A nicht sichtbaren Gleiter befestigt ist. Diese Kassette 10 dient als Verstellkrafteinleitungsmittel, also zur Einleitung und Übertragung der Verstellkräfte des Fensterhebers auf die Fensterscheibe.

Alle drei Gleiter sind an einer nicht dargestellten Trägerplatte der Fensterscheibe befestigt und sorgen so dafür für die Einleitung der Führungskräfte, also dass die Fensterscheibe nur entlang der durch die drei Führungsschienen 100, 100' und 100" vorgegebenen Bewegungsrichtung bewegt werden kann. Befinden sich die Gleiter an den oberen Führungsschienenenden 100b, 100b' und 100b" ist das Fenster geschlossen, befinden sie sich an den unteren Führungsschienenenden 100a, 100a' und 100a" ist das Fenster geöffnet.

An die Kassette 10 sind zwei Seilzüge 103 als Krafteinleitungsmittel angebracht, die über Umlenkrollen 40 und 41 mit dem Antrieb 42 verbunden sind. Die Umlenkrolle 40 ist dabei am oberen Führungsschienenende 100b angebracht, während die Umlenkrolle 41 am unteren Führungsschienenende 100a angebracht ist. Der Antrieb 42 übt bei Betätigung eines nicht dargestellten Fensterhebertätigungsmittels eine Zugkraft auf die Seilzüge 103 aus, die die Zugkraft auf die Kassette 10 übertragen und sie in Richtung einer der Umlenkrollen 40 oder 41 und somit in Richtung eines der Führungsschienenenden 100a oder 100b bewegen. Die Zugkraft wird über die Kassette 10 auf den nicht dargestellten, darunter angeordneten Gleiter und die nicht dargestellte Trägerplatte übertragen und dient zum bahngesteuerten Bewegen der Fensterscheibe.

In Figur 6 ist ein Ausschnitt markiert, der die Kassette 10 zeigt, und bis auf die Seilzüge 103 in Figur 1 näher dargestellt ist.

Figur 1 zeigt eine Draufsicht auf ein Befestigungssystem, das in den Figuren 2 und 3 in einer Schnittdarstellung entlang der in Figur 1 durch die Pfeile B gekennzeichneten Schnittebene dargestellt wird.

Vor der Montage liegt entsprechend der Schnittdarstellung gemäß Figur 2 eine Kassette 10 als Kassettenelement mit einer Einführöffnung 13 vor, die in Figur 1 in die Zeichenebene hineinzeigt und durch die die Schnittebene der Figuren 2 und 3 verläuft. Zur Montage des Befestigungssystems wird die Kassette 10 auf ein Befestigungsmittel 20 in Form eines Stufenbolzens 20 gesteckt, indem der Stufenbolzen 20 in die Einführöffnung 13 eingeführt wird. Der Stufenbolzen 20 ist mit einer Fensterscheibe 101 verschraubt bzw. vernietet. Alternativ kann der Stufenbolzen 20 auch mit einer Trägerscheibe verschraubt bzw. vernietet sein, welche wiederum kraft- und/oder formschlüssig mit der Fensterscheibe verbunden ist. Weiterhin ist in den Figuren 2 und 3 gezeigt, dass ein Gleiter 102 auf den Stufenbolzen 20 gesteckt ist, der von dem Stufenbolzen 20 durchdrungen wird. Der Gleiter 102 liegt von zwei Seiten an einer Führungsschiene 100 an, die ebenfalls von dem Stufenbolzen 20 durchdrungen wird.

Figur 3 zeigt die auf das der Fensterscheibe gegenüberliegende Ende des Stufenbolzens 20 gesteckte Kassette 10, die in dieser Position auf dem Gleiter 102 aufliegt. Der Klemmring 28 befindet sich dabei in einer Aussparung der Kassette 10 und berührt diese nicht.

Er unterbricht einen direkten Kraftfluss vom Gleiterpaket 102 auf die Kassette 10, und verringert dadurch die Belastung und Abnutzung der Kassette 10. Auch ein schwacher Rastmechanismus kann die Kassette 10 auf dem Stufenbolzen 20 fixieren.

Figur 1 zeigt in einer Draufsicht entlang des in Figur 2 dargestellten Pfeils die Kassette 10 an dem Ende 100b Führungsschiene 100. Die Führungsschiene 100 besteht aus zwei parallel zueinander verlaufenden Schienen, die an ihren beiden Enden miteinander verbunden sind. Zwischen den beiden parallel zueinander verlaufenden Führungsschienen befindet sich der freie Zwischenraum 101. Senkrecht zu der durch die beiden parallelen Führungsschienen aufgespannten Ebene verläuft der Stufenbolzen 20 durch den Zwischenraum 101, dessen eines Ende mit dem in Figur 1 in der untersten Ebene dargestellten Ausschnitt der Trägerplatte 105 für eine nicht dargestellte Fensterscheibe verbunden ist. Der Gleiter 102 umfasst dabei die Führungsschiene 100 und wird selbst zwischen der Kassette 10 und der Trägerplatte 105 auf dem Stufenbolzen 20 gehalten.

Entlang der Einführöffnung 13 weist die Kassette 10 mehrere konzentrisch zur Einführöffnung angeordnete Rastmittel 11 auf. Ist die Kassette, wie in Figur 3 gezeigt, ganz auf den Stufenbolzen 20 aufgesetzt, so rasten die Rastmittel 11 in eine Rastnut 21 des Stufenbolzens 20 ein und verriegeln das Befestigungssystem in einer Betriebsposition.

In Figur 4 ist dieser Rastmechanismus vergrößert dargestellt. Die Rastmittel 11 verlaufen im Wesentlichen entlang der Einführöffnung 13 und parallel zur einer Steckachse 12, die entlang der Einführrichtung im Inneren des Stufenbolzens 20 verläuft. Sie bestehen aus einer Rastnut 21 und einer in die eingreifenden Rastnase 11a, so dass eine Bewegung des Befestigungsmittels 20 entgegen der Einsteckrichtung dadurch verhindert, dass die Rastnase 11a an eine Schulter 26 des Kopfes des Stufenbolzens 20 anschlägt. Die Rastnut 21 verläuft dabei rotationssymmetrisch um die Steckachse 12, die zugleich die Zylinderachse des Stufenbolzen 20 ist. Dadurch ist trotz des Eingriffs der Rastnase 11 a in die Rastnut 21 eine Rotationsbewegung des Stufenbolzens 20 um die Steckachse 12 möglich.

Die Rastmittel 11 sind von Steckachse 12 radial fortführend federnd ausgebildet. Beim Einführen des Stufenbolzens 20 in die Einführöffnung 13 trifft die Schrägfläche 21 a am der Fensterscheibe gegenüber liegenden Ende des Stufenbolzens 20 gegen eine Schrägfläche 11a' an der Rastnase 11 a. Da die beiden aufeinandertreffenden Schrägflächen parallel zueinander ausgerichtet sind, schiebt der Stufenbolzen 20 bei seiner Bewegung in Einfuhrrichtung die federnden Rastnasen 11a radial nach außen und ermöglicht so das weitere Einführen des Stufenbolzens 20. Dabei ist auch die Schrägfläche 21 a am der Fensterscheibe gegenüber liegenden Ende des Stufenbolzens 20 rotationssymmetrisch um die Steckachse 12 ausgebildet.

Wird der Stufenbolzen 20 über die Rastnut 21 hinaus in die Kassette eingeführt, federn die Rastmittel radial zur Steckachse 12 zurück und greifen in der Betriebsposition in die Rastnut 21 ein. An einer Seite der Rastnut 21 dient die Schulter 26 dazu, ein Herausführen des Stufenbolzens 20 aus der Einführöffnung 13 zu verhindern. An der anderen Seite weist die Rastnut 21 Schrägflächen 21 b auf, die rotationssymmetrisch zur Steckachse 12 ausgebildet sind und mit den Schrägflächen 11a' der Rastnase 11a korrespondieren. Ein Einführen des Stufenbolzens 20 über die in der Figur 4 dargestellte Betriebsposition hinaus in Einführrichtung wird somit nicht durch die Rastnasen 11a blockiert, die dabei von der Schrägfläche 21 b radial nach außen gedrückt würden. Dies gibt der kraftschlüssigen Verbindung zwischen Stufenbolzen 20 und Gleiterkassette 10 ein Bewegungsspiel.

Befindet sich das Befestigungssystem in der Betriebsposition, leiten die Rastmittel 11 bei Zug am Stufenbolzen 20 entgegen der Einführungsrichtung entstehende Abzugskräfte in die Kassette 10 ein und verhindern somit ein Lösen des Stufenbolzens 20 von der Kassette 10.

Figur 1 zeigt, dass die Kassette 10 insgesamt fünf Rastmittel 11 aufweist, die konzentrisch zur Einführöffnung 13 angeordnet sind. Zwischen den Rastmitteln 11 sind fünf Lagerrippen 14 angeordnet, an denen der Stufenbolzen 20 in der Betriebsposition anliegt. Da die Kassette 10 jeweils fünf Rastmittel 11 und Lagerrippen 14 aufweist, wird eine möglichst stabile Lagerung bei möglichst geringer Anzahl von Rast- und Lagermitteln hergestellt. Es ist aber auch eine andere Anzahl von Rastmitteln und Lagermittel in einem erfindungsgemäßen Befestigungssystem verwendbar, insbesondere auch wenn die Anzahl der Lagermittel von der Anzahl der Rastmittel abweicht.

Die auch in Figur 2 dargestellten Lagerrippen 14 verlaufen parallel zum Stufenbolzen 20 entlang der Einführöffnung 13. Durch die Lagerrippen 14 werden Rotationsbewegungen des Stufenbolzens 12 gegenüber der Kassette 10 dadurch verhindert, dass die Lagerrippen 14 an mehreren Berührungspunkten des Stufenbolzens 20 anliegen und ihn dadurch fixieren, so dass nur eine Rotationsbewegung des Stufenbolzens 20 um die Steckachse 12 möglich ist. Die Rastmittel 11 sind innerhalb der Einführöffnung 13 angeordnet und somit in einer geschützten Position.

Besonders entscheidend ist in Figur 2 ein Klemmring 28, der über dem Gleiter 102 am Stufenbolzen 20 befestigt ist und zwischen dem Gleiter 102 und der Kassette 10 angeordnet ist. Der Gleiter 102 ist als mehrteiliges Gleiterpaket ausgebildet, durch eine federnde Anlagerung am Stufenbolzen 20 ein Bewegungsspiel besitzt, die er beim geführten Gleiten entlang der Führungsschienen 100 benötigt.

Wird eine Kraft auf den Stufenbolzen 20 ausgeübt, so bewegt sich der Gleiter 102 entlang der teilweise in mehrere Raumrichtungen gebogen verlaufenden Führungsbahn 100 und verkippt und verdreht dabei gegenüber dem Stufenbolzen 20. Der Klemmring 28 sorgt dafür, dass diese Kippbewegungen nicht auf die Kassette 10 übertragen werden.

Das in Figur 2a dargestellte Befestigungssystem ist analog zu dem Befestigungssystem der Figur 2 aufgebaut. Der einzige Unterschied besteht darin, dass der Stufenbolzen 20 einen Bund 27 aufweist, der konzentrisch um die Steckachse 12 am Stufenbolzen 20 angeordnet ist. Da der Bund 27 einen größeren Durchmesser als die Einführöffnung 13. aufweist, wird durch das Anschlagen des Bundes 27 an die Kassette 10 verhindert, dass der Stufenbolzen 20 weiter als erwünscht in die Kassette 10 eingeführt wird. Zudem übernimmt der Bund 27 die Aufgabe des Klemmrings 28.

Figur 1 zeigt weiterhin, dass die Kassette 10 Vorrichtungen zur Aufnahme von zwei Seilzügen aufweist. Durch den Durchlass 15a kann ein Seilzug durch die Kassette 10 gesteckt werden, dessen Seil entlang des Kabelganges 15b verlegt und in der Nippelkammer 15c befestigt wird. Die Seile und dadurch auch die über die Seile auf die Kassette wirkenden Kräfte verlaufen dann im Wesentlichen parallel zu der zweiteiligen Führungsschiene 100. Die Zugkraft auf die Kassette, die über die Seilzüge anliegt, wird durch die kraftschlüssige Verbindung des Befestigungssystems auf den Stufenbolzen 20 übertragen. Der Stufenbolzen 20, der ebenfalls den Mitnehmer 102 durchdringt, bewegt den Gleiter 102 entlang der Führungsschiene 100 und zudem die am Stufenbolzen 20 befestigte Trägerplatte 101. Die Bewegung der Fensterscheibe erfolgt somit mit der Bewegung der Trägerplatte längs der Führungsschiene 100.

Dies wird in Figur 5 noch verdeutlicht. Hier ist die Kassette 10 wie in Figur 1 in einer Draufsicht dargestellt. Die Kassette 10 ist mit den beiden Seilzügen 103 verbunden, die über die Vorrichtung zur Aufnahme von Seilzügen 15a, 15b, 15c mit der Kassette 10 verbunden sind. Die Seilzüge 103 treten an den beiden Enden der Führungsschiene 100 in die Führungsrohre 104 ein, die die Position der Seilzüge 103 stabilisieren und mit einem Fensterhebemechanismus verbunden sind.

In dieser Ausführungsform ist die Führungsschiene 100 gebogenen. Beim Bewegen der Kassette 10 entlang der Führungsschiene 100 weist die Kassette 10 relativ zu den beiden Führungsrohren 104 gesehen eine um den Stufenbolzen 20 verdrehte Position auf. Eine Drehung der Kassette 10 um den Stufenbolzen 20 ist auch in Betriebsposition möglich, da der Stufenbolzen im Wesentlichen zylinderförmig bzw. rotationssymmetrisch ausgebildet ist, ebenso wie seine Rastnut 21, in die die Rastmittel 11 eingreifen.

Die Vorteile des erfindungsgemäßen Befestigungssystems liegen insbesondere darin, dass zum einen die Montage gegenüber dem Stand der Technik wesentlich vereinfacht wird. Durch das Aufstecken des Kassettenelements auf das Befestigungsmittel wird eine formschlüssige Verbindung hergestellt, die bislang nur durch aufwendiges Verschrauben oder Vernieten von Stufenbolzen erzielt wurde. Zum andern wird die Anzahl der Bauteile reduziert, indem die bislang zweiteilig ausgebildeten Befestigungsmittel aus einem Stufenbolzen mit Innengewinde und Schrauben bzw. Stufenbolzen und Befestigungsscheibe durch ein Befestigungsmittel ersetzt werden.

### Bezugszeichenliste

- 10: Verstellkrafteinleitungselement
- 11: Rastmittel
- 11 a: Rastnase
- 12: Steckachse
- 13: Einführöffnung
- 14: Lagermittel
- 15 a, b, c: Vorrichtung zur Aufnahme von Seilzügen
- 17: Bund
- 20: Befestigungsmittel
- 21: Rastnut
- 21 a, b: Schrägfläche
- 26: Schulter
- 27: Bund
- 28: Klemmring
- 40,41: Umlenkrolle
- 42: Antrieb
- 100/100'/100": Führungsbahn
- 100a/100a'/100a": Untere Führungsschienenenden
- 100b/100b'/100b": Obere Führungsschienenenden
- 101/101'/101": Führungsschienenzwischenraum
- 101: Fenster
- 102: Mitnehmer
- 103: Seilzug
- 104: Führungsrohr
- 105: Trägerplatte

## Patentansprüche

1. Befestigungssystem mit
- einem Gleiter (102) und einem Verstellkrafteinleintungselement (10),
- einem Befestigungsmittel (20) zur Befestigung einer Fensterscheibe eines Kraftfahrzeugs, wobei an dem Befestigungsmittel (20) der entlang einer Führungsbahn (100) geführt bewegbare Gleiter (102) und das Verstellkrafteinleitungselement (10) zur Einleitung von Verstellkräften eines Fensterhebers auf die Fensterscheibe angebracht sind und in einer Betriebsposition zwischen dem Befestigungsmittel (20) und dem Verstellkrafteinleitungselement (10) eine Wirkverbindung zur Übertragung von Verstellkräften besteht, sowie
- einem Reduktionsmittel (27; 28) zur Reduktion eines direkten Kraftübertrages vom Gleiter (102) auf das Verstellkrafteinleitungselement (10),
wobei das Befestigungsmittel (20) aus einem Bolzen besteht und das Reduktionsmittel (27; 28) in der Betriebsposition
- eine vom Gleiter (102) in Richtung zum Verstellkrafteinleitungselement (10) wirkende Kraft in das Befestigungsmittel (20) umleitet und
- am Befestigungsmittel (20) angebracht und zwischen dem Gleiter (102) und dem Verstellkrafteinleitungselement (10) angeordnet ist,
**dadurch gekennzeichnet,**
**dass** das Reduktionsmittel (27; 28)
- aus dem Befestigungsmittel (20) einstückig ausgeformt und als Bund (27) am Befestigungsmittel (20) ausgebildet ist oder
- als Klemmring (28) am Befestigungsmittel (20) angebracht ist.

2. Befestigungssystem nach Anspruch 1, **dadurch gekennzeichnet, dass** das Reduktionsmittel (27; 28) in der Betriebsposition einen direkten Kraftübertrag vom Gleiter (102) auf das Verstellkrafteinleitungselement (10) vollständig verhindert.

3. Befestigungssystem nach Anspruch 1 oder 2, **dadurch gekennzeichnet, dass** der Gleiter (102) und das Verstellkrafteinleitungselement (10) auf das Befestigungsmittel (20) aufgesteckt sind.

4. Befestigungssystem nach einem der vorangegangenen Ansprüche, **dadurch gekennzeichnet, dass** der Gleiter (102) und/oder das Verstellkrafteinleitungselement (10) auf dem Befestigungsmittel (20) drehbar gelagert ist/sind.

5. Befestigungssystem nach einem der vorangegangenen Ansprüche, **dadurch gekennzeichnet, dass** Teile des Gleiters (102) zumindest in zwei Ebenen drehbar am Befestigungsmittel (20) gelagert sind.

6. Befestigungssystem nach einem der vorangegangenen Ansprüche, **dadurch gekennzeichnet, dass** der Gleiter (102) auf dem Befestigungsmittel (20) zwischen der Fensterscheibe und dem Verstellkrafteinleitungselement (10) angeordnet ist.

7. Befestigungssystem nach einem der vorangegangenen Ansprüche, **dadurch gekennzeichnet, dass** das Reduktionsmittel (27; 28) derart ausgebildet ist, dass es in axialer Richtung des Bolzens (20) einen direkten Kraftübertrag vom Gleiter (102) auf das Verstellkrafteinleitungselement (10) verhindert.

8. Befestigungssystem nach einem der vorangegangenen Ansprüche, **dadurch gekennzeichnet, dass** das Verstellkrafteinleitungselement (10) in der Betriebsposition an das Reduktionsmittel (27; 28) angelagert wird.

9. Befestigungssystem nach einem der vorangegangenen Ansprüche, **dadurch gekennzeichnet, dass** das Befestigungsmittel (20) entlang einer Steckachse (12) in eine Einführöffnung (13) des Verstellkrafteinleitungselementes (10) einführbar ist und das Reduktionsmittel (27; 28) in Steckrichtung eine Kraftentkopplung zwischen Gleiter (102) und Verstellkrafteinleitungselement (10) bereitstellt.

10. Befestigungssystem nach einem der vorangehenden Ansprüche, **dadurch gekennzeichnet, dass** das Befestigungsmittel (20) entlang einer Steckachse (12) in eine Einführöffnung (13) des Verstellkrafteinleitungselementes (10) einführbar ist, wobei das in die Einführöffnung (13) des Verstellkrafteinleitungselements (10) eingeführte Befestigungsmittel (20) in einer Betriebsposition durch ein Rastmittel (11) des Verstellkrafteinleitungselementes (10) fixierbar ist und in der Betriebsposition durch das Rastmittel (11) eine Rastverbindung zwischen dem Befestigungsmittel (20) und dem Verstellkrafteinleitungselement (10) besteht.

11. Befestigungssystem zumindest nach Anspruch 10, **dadurch gekennzeichnet, dass** das Rastmittel (11) in der Betriebsposition ein Herausführen des Befestigungsmittels (20) aus der Einführöffnung (13) des Verstellkrafteinleitungselements (10) blockiert.

12. Befestigungssystem zumindest nach Anspruch 10 oder 11, **dadurch gekennzeichnet, dass** das Rastmittel (11) eine Rastnase (11a) zum Fixieren des Befestigungsmittels (20) in dem Verstellkrafteinleitungselement (10) und das Befestigungsmittel (20) eine Rastnut (21) aufweist, in die die Rastnase (11a) in der Betriebsposition eingreift.

13. Befestigungssystem zumindest nach einem der Ansprüche 10 bis 12, **dadurch gekennzeichnet, dass** das Verstellkrafteinleitungselement (10) mehrere, konzentrisch zu der Steckachse (12) ausgebildete Rastmittel (11) aufweist.

14. Befestigungssystem zumindest nach einem der Ansprüche 10 bis 13, **dadurch gekennzeichnet, dass** das Verstellkrafteinleitungselement (10) ein Lagermittel (14) aufweist, das das Befestigungsmittel (20) in der Betriebsposition so lagert, dass das Lagermittel (14) Kippbewegungen des Verstellkrafteinleitungselements (10) gegen das Befestigungsmittel (50) reduziert.

15. Befestigungssystem nach Anspruch 14, **dadurch gekennzeichnet, dass** das Lagermittel (24) mindestens eine Lagerrippe (14) umfasst, die in der Betriebsposition an dem Befestigungsmittel (20) anliegt und dadurch die Kippbewegungen des Verstellkrafteinleitungselements (10) gegenüber dem Befestigungsmittel (20) reduziert.

16. Befestigungssystem zumindest nach Anspruch 14 oder 15, **dadurch gekennzeichnet, dass** das Verstellkrafteinleitungselement (10) mehrere konzentrisch zur Steckachse (12) ausgebildete Lagermittel (14) aufweist.

17. Befestigungssystem zumindest nach Anspruch 13 und 16, **dadurch gekennzeichnet, dass** die Lagermittel (14) und Rastmittel (13) alternierend um die Steckachse (12) angeordnet sind.

18. Befestigungssystem zumindest nach Anspruch 14 oder 15, **dadurch gekennzeichnet, dass** das Verstellkrafteinleitungselement (10) ein schraubenförmig ausgebildetes Lagermittel aufweist.

19. Befestigungssystem zumindest nach einem der Ansprüche 10 bis 18, **dadurch gekennzeichnet, dass** das Verstellkrafteinleitungselement (10) und das Rastmittel (11) aus demselben Material bestehen und einteilig ausgebildet sind.

20. Befestigungssystem zumindest nach einem der Ansprüche 10 bis 19, **dadurch gekennzeichnet, dass** das Rastmittel (11) unterhalb einer Oberfläche des Verstellkrafteinleitungselements (10) ausgebildet ist.

21. Befestigungssystem zumindest nach Anspruch 20, **dadurch gekennzeichnet, dass** das Reduktionsmittel (27; 28) als ein Bund (27) am Befestigungsmittel (20) ausgebildet ist und einen größeren Durchmesser als die Einführöffnung (13) des Verstellkrafteinleitungselements (10) zur Begrenzung der Einführtiefe des Befestigungsmittels (20) aufweist.

22. Befestigungssystem zumindest nach einem der voranstehenden Ansprüche, **dadurch gekennzeichnet, dass** das Verstellkrafteinleitungselement (10) eine Vorrichtung (15a, 15b, 15c) zum Anbringen mindestens eines Kraftübertragungsmittels (103) aufweist, über die eine Kraft auf das Verstellkrafteinleitungselement (10) übertragbar ist.

23. Befestigungssystem zumindest nach einem der voranstehenden Ansprüche, **dadurch gekennzeichnet, dass** das Befestigungsmittel (20) im Wesentlichen zylinderförmig ausgebildet ist und die Steckachse (12) mit der Zylinderachse des Befestigungsmittels (20) zusammenfällt.

24. Fensterheber mit einem Befestigungssystem nach einem der vorangegangenen Ansprüche, wobei das Verstellkrafteinleitungselement (10) zusammen mit einem am Befestigungsmittel (20) angebrachten Gleiter (102) einen Mitnehmer eines bahngesteuerten Fensterhebermechanismus bereitstellt, wobei der Fensterheber eine Führungsbahn (100) zum Steuern einer Verstellbewegung des auf der Führungsbahn (100) angeordneten Gleiters (102) und ein Krafteinleitungsmittel (103) zum Übertragen einer Kraft eines Verstellantriebes des Fensterhebers auf das Verstellkrafteinleitungselement (10) aufweist.

## Claims

1. A fixing system with
- a slider (102) and a displacement-force-introducing element (10),
- a fixing means (20) for fixing a window pane of a motor vehicle, wherein the movable slider (102) guided along a guide track (100) and the displacement-force-introducing element (10) for introducing displacement forces of a window winder into the window pane and, in an operating position, there being an operative connection between the fixing means (20) and the displacement-force-introducing element (10) for the transmission of displacement forces, and
- with a reduction means (27; 28) for reducing a direct transmission of force from the slider (102) to the displacement-force-introducing element (10),
Wherein the fixing means (20) comprises a bolt and in the operating position, the reduction means (27; 28)
- diverts, into the fixing means (20), a force acting from the slider (102) in the direction of the displacement-force-introducing element (10), and
- is fitted on the fixing means (20) and is arranged between the slider (102) and the displacement-force-introducing element (10),
**Characterized in that**
the reduction means (27, 28)
- is formed integrally from the fixing means (20) and is designed as a collar (27) on the fixing means (20), or
- is fitted on the fixing means (20) as a clamping ring (28).

2. The fixing system as claimed in claim 1, **characterized in that**, in the operating position, the reduction means (27; 28) completely prevents a direct transmission of force from the slider (102) to the displacement-force-introducing element (10).

3. The fixing system as claimed in claim 1 or 2, **characterized in that** the slider (102) and the displacement-force-introducing element (10) are plugged onto the fixing means (20).

4. The fixing system as claimed in one of the preceding claims, **characterized in that** the slider (102) and/or the displacement-force-introducing element (10) is/are mounted rotatably on the fixing means (20).

5. The fixing system as claimed in one of the preceding claims, **characterized in that** parts of the slider (102) are mounted on the fixing means (20) in a manner such that they can rotate at least in two planes.

6. The fixing system as claimed in one of the preceding claims, **characterized in that** the slider (102) is arranged on the fixing means (20) between the window pane and the displacement-force-introducing element (10).

7. The fixing system as claimed in one of the preceding claims, **characterized in that** the reduction means (27; 28) is designed in such a manner that it prevents a direct transmission of force from the slider (102) to the displacement-force-introducing element (10) in the axial direction of the bolt (20).

8. The fixing system as claimed in one of the preceding claims, **characterized in that**, in the operating position, the displacement-force-introducing element (10) is attached to the reduction means (27; 28).

9. The fixing system as claimed in one of the preceding claims, **characterized in that** the fixing means (20) can be inserted along a plug-in axis (12) into an insertion opening (13) of the displacement-force-introducing element (10) and the reduction means (27; 28) provides a decoupling of force between slider (102) and displacement-force-introducing element (10) in the plug-in direction.

10. The fixing system as claimed in one of the preceding claims, **characterized in that** the fixing means (20) being insertable along a plug-in axis (12) into an insertion opening (13) of the displacement-force-introducing element (10), the fixing means (20) inserted into the insertion opening (13) of the displacement-force-introducing element (10) being fixable in an operating position by a latching means (11) of the displacement-force-introducing element (10), the latching means (11) producing, in the operating position, a latching connection between the fixing means (20) and the displacement-force-introducing element (10).

11. The fixing system at least as claimed in claim 10, **characterized in that**, in the operating position, the latching means (11) blocks the fixing means (20) from coming out of the insertion opening (13) of the displacement-force-introducing element (10).

12. The fixing system at least as claimed in claim 10 or 11, **characterized in that** the latching means (11) has a latching lug (11a) for fixing the fixing means (20) in the displacement-force-introducing element (10), and the fixing means (20) has a latching groove (21) in which the latching lug (11a) engages in the operating position.

13. The fixing system at least as claimed in one of claims 10 to 12, **characterized in that** the displacement-force-introducing element (10) has a plurality of latching means (11) formed concentrically with respect to the plug-in axis (12).

14. The fixing system at least as claimed in one of claims 10 to 13, **characterized in that** the displacement-force-introducing element (10) has a bearing means (14) which supports the fixing means (20) in the operating position such that the bearing means (14) reduces tilting movements of the displacement-force-introducing element (10) toward the fixing means (50).

15. The fixing system as claimed in claim 14, **characterized in that** the bearing means (14) comprises at least one bearing rib (14) which, in the operating position, bears against the fixing means (20) and, as a result, reduces the tilting movements of the displacement-force-introducing element (10) relative to the fixing means (20).

16. The fixing system at least as claimed in claim 14 or 15, **characterized in that** the displacement-force-introducing element (10) has a plurality of bearing means (14) formed concentrically with respect to the plug-in axis (12).

17. The fixing system at least as claimed in claim 13 and 16, **characterized in that** the bearing means (14) and latching means (11) are arranged in an alternating manner around the plug-in axis (12).

18. The fixing system at least as claimed in claim 14 or 15, **characterized in that** the displacement-force-introducing element (10) has a bearing means of helical design.

19. The fixing system at least as claimed in one of claims 10 to 18, **characterized in that** the displacement-force-introducing element (10) and the latching means (11) are composed of the same material and are designed as a single part.

20. The fixing system at least as claimed in one of claims 10 to 19, **characterized in that** the latching means (11) is formed below a surface of the displacement-force-introducing element (10).

21. The fixing system at least as claimed in claim 20, **characterized in that** the reduction means (27; 28) is designed as a collar (27) on the fixing means (20) and has a larger diameter than the insertion opening (13) of the displacement-force-introducing element (10) to limit the insertion depth of the fixing means (20).

22. The fixing system at least as claimed in one of the preceding claims, **characterized in that** the displacement-force-introducing element (10) has a device (15a, 15b, 15c) for the fitting of at least one force transmission means (103), via which device a force can be transmitted to the displacement-force-introducing element (10).

23. The fixing system at least as claimed in one of the preceding claims, **characterized in that** the fixing means (20) is of essentially cylindrical design and the plug-in axis (12) coincides with the cylinder axis of the fixing means (20).

24. A window winder with a fixing system as claimed in one of the preceding claims, the displacement-force-introducing element (10) together with a slider (102) fitted on the fixing means (20) providing a driver of a track-controlled window winder mechanism, the window winder having a guide track (100) for controlling a displacement movement of the slider (102) arranged on the guide track (100), and a force-introducing means (103) for transmitting a force of a displacement drive of the window winder to the displacement-force-introducing element (10).

## Revendications

1. Système de fixation, comprenant
- un coulisseau (102) et un élément d'application de force de réglage (10),
- un moyen de fixation (20) pour fixer une vitre de fenêtre d'un véhicule automobile, de sorte que le coulisseau (102) mobile guidé le long d'une voie de guidage (100) et l'élément d'application de force de réglage (10) destiné à l'application de forces de réglage dans un lève-vitre sur la vitre de fenêtre sont montés sur le moyen de fixation et que dans une position de service il existe entre le moyen de fixation (20) et l'élément d'application de force de réglage (10) une liaison d'action pour la transmission de forces de réglage, et
- un moyen de réduction (27 ; 28) pour la réduction d'une transmission de force directe du coulisseau (102) à l'élément d'application de forces de réglage (10),
dans lequel le moyen de fixation (20) est formé par un goujon et le moyen de réduction (27 ; 28), dans la position de service :
- dévie une force, agissant depuis le coulisseau (102) en direction de l'élément d'application de force de réglage (10), vers le moyen de fixation (20), et
- est monté sur le moyen de fixation (20) et agencé entre le coulisseau (102) et l'élément d'application de force de réglage (10),
**caractérisé en ce que**
le moyen de réduction (27 ; 28)
- est conformé d'une seule pièce à partir du moyen de fixation (20) ou bien réalisé sous forme de collet (27) sur le moyen de fixation (20), ou
- est monté sous la forme d'une bague de coincement (28) sur le moyen de fixation (20).

2. Système de fixation selon la revendication 1, **caractérisé en ce que** le moyen de réduction (27 ; 28), dans la position de service, empêche complètement une transmission directe de force depuis le coulisseau (102) vers l'élément d'application de force de réglage (10).

3. Système de fixation selon la revendication 1 ou 2, **caractérisé en ce que** le coulisseau (102) et l'élément d'application de force de réglage (10) sont enfichés sur le moyen de fixation (20).

4. Système de fixation selon l'une des revendications précédentes, **caractérisé en ce que** le coulisseau (102) et/ou l'élément d'application de force de réglage (10) est/sont monté(s) en rotation sur le moyen de fixation (20).

5. Système de fixation selon l'une des revendications précédentes, **caractérisé en ce que** les parties du coulisseau (102) sont montées au moins dans deux plans en rotation sur le moyen de fixation (20).

6. Système de fixation selon l'une des revendications précédentes, **caractérisé en ce que** le coulisseau (102) est agencé sur le moyen de fixation (20) entre la vitre de fenêtre et l'élément d'application de force de réglage (10).

7. Système de fixation selon l'une des revendications précédentes, **caractérisé en ce que** le moyen de réduction (27 ; 28) est réalisé de telle manière qu'il empêche une transmission directe de force du coulisseau (102) vers l'élément d'application de force de réglage (10) en direction axiale du goujon (20).

8. Système de fixation selon l'une des revendications précédentes, **caractérisé en ce que** l'élément d'application de force de réglage (10) est monté, en position de service, sur le moyen de réduction (27 ; 28).

9. Système de fixation selon l'une des revendications précédentes, **caractérisé en ce que** le moyen de fixation (20) est susceptible d'être introduit le long d'un axe d'enfichage (12) dans une ouverture d'introduction (13) de l'élément d'application de force de réglage (10), et le moyen de réduction (27 ; 28) établit, en direction d'enfichage, un découplage de force entre le coulisseau (102) et l'élément d'application de force de réglage (10).

10. Système de fixation selon l'une des revendications précédentes, **caractérisé en ce que** le moyen de fixation (20) est susceptible d'être introduit le long d'un axe d'enfichage (12) dans une ouverture d'introduction (13) de l'élément d'application de force de réglage (10), et le moyen de fixation (20) introduit dans l'ouverture d'introduction (13) de l'élément d'application de force de réglage (10) est susceptible d'être fixé, dans une position de service, par un moyen d'enclenchement (11) de l'élément d'application de force de réglage (10) et, dans la position de service, il existe grâce au moyen d'enclenchement (11), une liaison enclenchée entre le moyen de fixation (20) et l'élément d'application de force de réglage (10).

11. Système de fixation au moins selon la revendication 10, **caractérisé en ce que** le moyen d'enclenchement (11) bloque, dans la position de service, une sortie du moyen de fixation (20) hors de l'ouverture d'introduction (13) de l'élément d'application de force de réglage (10).

12. Système de fixation au moins selon la revendication 10 ou 11, **caractérisé en ce que** le moyen d'enclenchement (11) comprend un ergot d'enclenchement (11a) pour fixer le moyen de fixation (20) dans l'élément d'application de force de réglage (10), et le moyen de fixation (20) comprend une gorge d'enclenchement (21) dans laquelle s'engage l'ergot d'enclenchement (11a) dans la position de service.

13. Système de fixation au moins selon l'une des revendications 10 à 12, **caractérisé en ce que** l'élément d'application de force de réglage (10) comprend plusieurs moyens d'enclenchement (11) réalisés concentriques à l'axe d'enfichage (12).

14. Système de fixation au moins selon l'une des revendications 10 à 13, **caractérisé en ce que** l'élément d'application de force de réglage (10) comprend un moyen de montage (14), qui assure le montage du moyen de fixation (20) dans la position de service de telle façon que le moyen de montage (14) réduit des mouvements de basculement de l'élément d'application de force de réglage (10) contre le moyen de fixation (50).

15. Système de fixation selon la revendication 14, **caractérisé en ce que** le moyen de montage (24) comprend au moins une nervure de montage (14) qui, dans la position de service, est appliquée contre le moyen de fixation (20) et réduit ainsi les mouvements de basculement de l'élément d'application de force de réglage (10) par rapport au moyen de fixation (20).

16. Système de fixation au moins selon la revendication 14 ou 15, **caractérisé en ce que** l'élément d'application de force de réglage (10) comprend plusieurs moyens de montage (14) réalisés concentriques à l'axe d'enfichage (12).

17. Système de fixation au moins selon la revendication 13 et 16, **caractérisé en ce que** les moyens de montage (14) et les moyens d'enclenchement (13) sont agencés en alternance autour de l'axe d'enfichage (12).

18. Système de fixation au moins selon la revendication 14 ou 15, **caractérisé en ce que** l'élément d'application de force de réglage (10) comprend un moyen de montage réalisé en forme de vis.

19. Système de fixation au moins selon l'une des revendications 10 à 18, **caractérisé en ce que** l'élément d'application de force de réglage (10) et le moyen d'enclenchement (11) sont formés du même matériau et sont réalisés d'une seule pièce.

20. Système de fixation au moins selon l'une des revendications 10 à 19, **caractérisé en ce que** le moyen d'enclenchement (11) est réalisé au-dessous d'une surface de l'élément d'application de force de réglage (10).

21. Système de fixation au moins selon la revendication 20, **caractérisé en ce que** le moyen de réduction (27 ; 28) est réalisé sous forme de collet (27) sur le moyen de fixation (20) et présente un diamètre plus grand que l'ouverture d'introduction (13) de l'élément d'application de force de réglage (10) pour limiter la profondeur d'introduction du moyen de fixation (20).

22. Système de fixation au moins selon l'une des revendications précédentes, **caractérisé en ce que** l'élément d'application de force de réglage (10) comprend un dispositif (15a, 15b, 15c) pour appliquer au moins un moyen de transmission de force (103), via lequel une force est transmissible à l'élément d'application de force de réglage (10).

23. Système de fixation au moins selon l'une des revendications précédentes, **caractérisé en ce que** le moyen de fixation (20) est réalisé sensiblement en forme de cylindre, et l'axe d'enfichage (12) coïncide avec l'axe du cylindre du moyen de fixation (20).

24. Lève-vitres comprenant un système de fixation selon l'une des revendications précédentes, dans lequel élément d'application de force de réglage (10) constitue, conjointement avec un coulisseau (102) appliqué sur le moyen de fixation (20), un élément d'entraînement d'un mécanisme de lève-vitres commandé sur une voie, dans lequel le lève-vitres comprend une voie de guidage (100) pour commander un mouvement de réglage du coulisseau (102) agencé sur la voie de guidage (100), et un moyen d'application de force (103) pour transmettre une force d'un entraînement de réglage du lève-vitres à l'élément d'application de force de réglage (10).
